# EUROPÄISCHE PATENTSCHRIFT

(11) **EP 3 527 885 B1**
(45) Veröffentlichungstag und Bekanntmachung des Hinweises auf die Patenterteilung: **12.02.2020**
(21) Anmeldenummer: 18204588.0
(22) Anmeldetag: 06.11.2018
(51) Int. Cl.: F21V 23/06, F21S 8/00, F21V 21/002, F21V 21/03, H01R 13/62, F21Y 115/10

(54) **ANORDNUNG UMFASSEND EIN ELEKTRISCHES/ELEKTRONISCHES INSTALLATIONSGERÄT UND EINE ELEKTRISCHE LEUCHTE**
ARRANGEMENT COMPRISING AN ELECTRICAL / ELECTRONIC INSTALLATION DEVICE AND AN ELECTRIC LIGHTING DEVICE
DISPOSITIF COMPRENANT UN APPAREIL D'INSTALLATION ÉLECTRIQUE / ÉLECTRONIQUE ET UN LUMINAIRE ÉLECTRIQUE

(30) Priorität: 15.02.2018 DE 102018103375
(43) Veröffentlichungstag der Anmeldung: 21.08.2019
(73) Patentinhaber: Insta GmbH, 58509 Lüdenscheid (DE)
(72) Erfinder: Höngen, Markus, 58553 Halver (DE); Link, Tobias, 66117 Saarbrücken (DE)

(56) Entgegenhaltungen:
- EP-A1- 2 236 917
- EP-A1- 2 461 429
- EP-A1- 3 236 141
- WO-A1-2013/167481
- CN-U- 202 177 001
- DE-U1-202012 102 544
- DE-U1-202017 103 605
- FR-A1- 3 016 088
- US-A1- 2014 099 801

## Beschreibung

Die vorliegende Erfindung betrifft eine Anordnung umfassend ein elektrisches/elektronisches Installationsgerät und eine elektrische Leuchte, wobei die elektrische Leichte zur Ankopplung an ein, aus einem Einsatz und einem Aufsatz bestehendes, elektrisches/elektronisches Installationsgerät vorgesehen ist.

Die zur Ankopplung solcher elektrischen Leuchten notwendigen elektrischen/elektronischen Installationsgeräte finden oftmals im Zusammenhang mit einem elektrischen Installationssystem eines Gebäudes Verwendung. Der Einsatz eines solchen elektrischen/elektronischen Installationsgerätes ist typischerweise so gestaltet, dass dieser in eine handelsübliche Installationsdose eingesetzt und an der zugehörigen Wand und/oder Installationsdose befestigt werden kann. Der Aufsatz eines solchen elektrischen/elektronischen Installationsgerätes bildet in der Regel nicht nur die sichtseitige Oberfläche, sondern weist auch die spezifischen Funktionskomponenten auf, damit zugehörige elektrische Leuchten ordnungsgemäß angekoppelt werden können. Die zur Ankopplung vorgesehenen elektrischen Leuchten bestehen im Wesentlichen aus einer Gehäuseanordnung, in welcher zumindest eine, mit Leuchtmitteln versehene elektrische Leuchtmittelleiterplatte untergebracht ist und in welcher mehrere, zur Funktion notwendige, optische sowie elektrische/elektronische Bauteile untergebracht sind. Derartige elektrische Leuchten sind in der Regel dafür vorgesehen, innerhalb von Gebäuden für eine gezielte Ausleuchtung ihrer Umgebung, für eine Anleuchtung von direkt in ihrer Umgebung befindlicher Gegenstände, für eine Orientierungs- Ambiente- beziehungsweise eine Signalisierungsbeleuchtung Sorge zu tragen. Beispielsweise sind solche elektrischen Leuchten zur Installation an Decken und Wänden von Gebäuden vorgesehen.

Durch die DE 20 2017 103 604 U1 ist eine elektrische Leuchte bekannt geworden, welche zur Ankopplung an ein elektrisches/elektronisches Installationsgerät vorgesehen ist. Die elektrische Leuchte weist, zur Unterbringung einer elektrischen Leuchtmittelleiterplatte und zur Unterbringung der zur Funktion notwendigen optischen sowie elektrischen/elektronischen Bauteile, eine Gehäuseanordnung auf. Die in der Gehäuseanordnung untergebrachte elektrische Leuchtmittelleiterplatte ist mit einer Kabelverbindung versehen, um über den Einsatz des elektrischen/elektronischen Installationsgerätes den Anschluss an ein elektrisches Installationssystem eines Gebäudes zu ermöglichen. Die Ankoppelstelle des Aufsatzes ist derart gestaltet, dass lediglich Leuchten angekoppelt werden können, welche eine identisch ausgeführte (kugelförmige) Gehäuseanordnung aufweisen.

Außerdem ist durch die DE 20 2017 103 605 U1 eine Beleuchtungseinrichtung bekannt geworden. Diese Beleuchtungseinrichtung besteht aus einem zur Unterbringung in üblichen Unterputzinstallationsdosen vorgesehenen Versorgungsmodul, welches über Anschlussmittel mit dem Installationssystem eines Gebäudes in Verbindung steht. An das Versorgungsmodul ist ein Beleuchtungsmodul ankoppelbar, welches zumindest ein als LED ausgeführtes Leuchtmittel aufweist. Die Kopplung zwischen dem Versorgungsmodul und dem Beleuchtungsmodul erfolgt mittels einer Koppelanordnung, welche zur Energie- und/oder Datenübertragung und zur Realisierung einer wiederlösbaren mechanischen Verbindung zweiteilig ausgeführt ist. Der dem Versorgungsmodul zugehörige erste Teil der Koppelanordnung weist zumindest ein aus magnetischem Material bestehendes oder als Magnet ausgeführtes erstes Koppelelement auf, wobei der dem Beleuchtungsmodul zugehörige zweite Teil der Koppelanordnung zumindest ein aus magnetischem Material bestehendes oder als Magnet ausgeführtes, mit dem ersten Koppelelement der Koppelanordnung in Wirkverbindung kommendes erstes Koppelteil aufweist.

Zudem ist durch die US 2014/0099801 A1 ein magnetischer Lichtquellenadapter und eine damit verbindbare Lichtquelle bekannt geworden. Der magnetische Lichtquellenadapter umfasst ein Hauptgehäuse, ein Steuermodul und eine Magneteinheit. Das Hauptgehäuse hat einen Stecker- und einen Buchsenteil. Ein erster Leitersatz befindet sich im Buchsenteil, ein zweiter Leitersatz im Steckerteil. Das Steuermodul ist dem Hauptgehäuse zugeordnet und verbindet elektrisch den ersten und zweiten Leitersatz. Die Magneteinheit ist am Hauptgehäuse befestigt, um die Positionierung des magnetischen Lichtquellenadapters zu vereinfachen. Der magnetische Lichtquellenadapter und eine Lichtquelle sind lösbar miteinander verbunden, um einen einfacheren Zugang für Wartung und Reparatur zu ermöglichen.

Ausgehend von derart ausgebildeten elektrischen Leuchten liegt der vorliegenden Erfindung die Aufgabe zugrunde, eine elektrische Leuchte zu schaffen, welche ohne die Verwendung einer Kabelverbindung auf besonders einfache Art und Weise an ein elektrisches Installationssystem eines Gebäudes angeschlossen werden kann. Vorteilhafterweise erfolgt die mechanische, die elektrische und die datentechnische Ankopplung über ein Koppelteil der Gehäuseanordnung, welches maßlich und funktionstechnisch auf eine Koppeleinrichtung abgestimmt ist, die sich, ausgebildet als topfförmige Vertiefung, im Aufsatz eines an das elektrische Installationssystem eines Gebäudes angeschlossenen elektrischen/elektronischen Installationsgerätes befindet. Somit besteht lediglich die Notwendigkeit, dass die zur Ankopplung vorgesehenen elektrischen Leuchten über ein einheitlich ausgebildetes Koppelteil verfügen.

Erfindungsgemäß wird diese Aufgabe durch die im Hauptanspruch angegebenen Merkmale gelöst.

Bei einer derartigen Ausbildung einer Anordnung ist besonders vorteilhaft, wenn der Gehäusesockel der elektrischen Leuchte mit einem zylindrisch gestalteten Koppelteil versehen ist und wenn am Aufsatz als Ankoppeleinrichtung eine passgenaue, ebenfalls zylindrisch gestaltete, topfförmige Vertiefung vorgesehen ist, in welche das Koppelteil der elektrischen Leuchte drehbeweglich eingesteckt werden kann. Durch eine derartige Ausgestaltung der mechanischen Ankopplung, bei gleichzeitiger elektrischer und datentechnischer Ankopplung, wird vorteilhafter Weise ermöglicht, dass die elektrische Leuchte auf besonders einfache Art und Weise durch den Benutzer angekoppelt und bei Bedarf wieder entfernt beziehungsweise durch eine andere Leuchte ersetzt werden kann. Dies ist vorteilhafterweise deshalb der Fall, weil die elektrische Leuchte über Schleifkontakte verfügt, die kontaktgebend mit kreisförmig angeordneten Schleifbahnen zusammenwirken, welche sich auf einer Koppelleiterplatte befinden, die in der topfförmigen Vertiefung des Aufsatzes angeordnet und zur Kopplung mit dem Aufsatz vorgesehen ist.

Vorteilhafterweise weist die Leuchte einer solchen Anordnung einen besonders einfachen Aufbau auf, weshalb sich diese besonders kostengünstig herstellen lässt. Dies ist der Fall, weil bei der Gehäuseanordnung ein Gehäuserohr zur Verwendung kommt, das einerseits durch den Gehäusesockel verschlossen ist und an dem andererseits eine Blende angebracht ist. Vorteilhafterweise sind im Innenraum des Gehäuserohres alle sonstigen zur Funktion notwendigen Bauteile aufgenommen.

Weitere vorteilhafte Ausgestaltungen des erfindungsgemäßen Gegenstandes sind in den Unteransprüchen angegeben. Anhand eines Ausführungsbeispiels sei der erfindungsgemäße Gegenstand näher beschrieben, dabei zeigen:
- Fig. 1:: prinziphaft eine elektrische Leuchte in Explosionsdarstellung, räumlich in schräger Draufsicht;
- Fig. 2:: prinziphaft eine elektrische Leuchte gemäß Figur 1 im Zusammenbau, räumlich in schräger Draufsicht;
- Fig. 3:: prinziphaft eine elektrische Leuchte gemäß Figur 1 im Zusammenbau, als Vollschnitt;
- Fig. 4:: prinziphaft ein zur Ankopplung elektrischer Leuchten vorgesehenes, aus einem Einsatz und einem Aufsatz bestehendes elektrisches/elektronisches Installationsgerät, im Zusammenbau, räumlich in schräger Draufsicht;
- Fig. 5:: prinziphaft das Koppelteil in schräger Draufsicht, räumlich in vergrößerter Darstellung, wobei der Gehäusesockel abgebrochen dargestellt ist.

Wie aus den Figuren hervorgeht, weist die elektrische Leuchte L zur Kopplung mit einem Aufsatz A eines elektrischen/elektronischen Installationsgerätes I am Gehäusesockel 2 seiner Gehäuseanordnung ein Koppelteil 1 auf. Das Koppelteil 1 ist einstückig an den Gehäusesockel 2 angeformt. Der Gehäusesockel 2 verschließt einerseits ein Gehäuserohr 10 der Gehäuseanordnung, an welchem andererseits eine Blende 11 angebracht ist. Im Sockelinnenraum 3 des Gehäusesockels 2 ist eine elektrische Leiterplatte 4 gehalten, die einerseits elektrisch leitend mit mehreren, aus dem Koppelteil 1 nach außen geführten Schleifkontakten 5 und die andererseits elektrisch leitend mit einer, mit einem als LED ausgeführten Leuchtmittel 6 bestückten Leuchtmittelleiterplatte 7 in Verbindung steht. Die Leuchtmittelleiterplatte 7 kommt zum Zweck einer guten Wärmeableitung an der dem Gehäusesockel 2 abgewandten Hauptfläche 8 eines Kühlkörpers 9 zur Anlage, wobei die Leuchtmittelleiterplatte 7 mit ihrer dem Gehäusesockel 2 zugewandten Leiterplattenfläche auf der Hauptfläche 8 des Kühlkörpers 9 zu liegen kommt. Sowohl die Leuchtmittelleiterplatte 7 als auch der Kühlkörper 9 sind im Innenraum 12 des Gehäuserohres 10 der Gehäuseanordnung untergebracht. Die Leuchtmittelleiterplatte 7 ist mit ihrer dem Gehäusesockel 2 abgewandten Leiterplattenfläche nicht nur mit dem Leuchtmittel 6 bestückt, sondern weist an dieser Leiterplattenfläche zudem eine mit dem Leuchtmittel 6 zusammenwirkende Lichtbeeinflussungseinrichtung 13 auf. Die Lichtbeeinflussungseinrichtung 13 besteht beim vorliegenden Ausführungsbeispiel aus einem in einem rechteckförmigen Lichtkasten 20 untergebrachten Lichtleitelement 21. Die Lichtbeeinflussungseinrichtung 13 ist dazu vorgesehen, das von dem Leuchtmittel 6 abgegebene Licht derart zu beeinflussen, dass dieses von der elektrischen Leuchte L dem Einsatzzweck entsprechend abgestrahlt wird. Die beim vorliegenden Ausführungsbeispiel zur Verwendung kommende Blende 11 besteht aus einem im Innenraum 12 des Gehäuserohres 10 festgelegten Blendengrundkörper 11a und einem, verstellbar am freien Endbereich des Gehäuserohres 10 angebrachten Blendenvorsatz 11b.

Wie insbesondere aus Figur 1 hervorgeht, sind an die Leuchtmittelleiterplatte 7 einerseits mehrere Verbindungsleitungen 14 angeschlossen, welche durch im Kühlkörper 9 vorhandene erste Öffnungen 15 hindurchgeführt sind und welche andererseits an die im Sockelinnenraum 3 untergebrachte elektrische Leiterplatte 4 angeschlossen sind. Zum Anschluss der Verbindungsleitungen 14 kommen beim vorliegenden Ausführungsbeispiel Schraubklemmen zum Einsatz, welche zum einen an der Leuchtmittelleiterplatte 7 und zum anderen an der elektrischen Leiterplatte 4 angebracht sind. Auf einfache Art und Weise ist somit die zur Funktion notwendige elektrische Verbindung zwischen der Leuchtmittelleiterplatte 7 und der elektrischen Leiterplatte 4 hergestellt.

Wie des Weiteren aus den Figuren hervorgeht, ist jeder der sechs Schleifkontakte 5 als federnder Kontaktstift ausgeführt. Drei der sechs Schleifkontakte 5 sind jeweils zu einer Kontaktanordnung zusammengefasst, wobei zwei jeweils drei Schleifkontakte 5 aufweisende Kontaktanordnungen einerseits an der elektrischen Leiterplatte 4 festgelegt sind, welche andererseits zur Kontaktierung des Aufsatzes A des elektrischen/elektronischen Installationsgerätes I aus dem Koppelteil 1 des Gehäusesockels 2 nach außen geführt sind. Zur Kopplung mit dem Aufsatz A ist im Sockelinnenraum 3 des Gehäusesockels 2 ein Gegenmagnet 16 angeordnet, welcher mit einem im Aufsatz A des elektrischen/elektronischen Installationsgeräts I befindlichen, der Einfachheit halber nicht dargestellten, Koppelmagneten zusammenwirkt. Um für einen klapperfreien Sitz des Gegenmagneten 16 Sorge zu tragen, ist zwischen dem Gegenmagneten 16 und der elektrischen Leiterplatte 4 ein elastisches Dämpfungselement 34 angeordnet. Durch das Zusammenwirken des Gegenmagneten 16 mit dem Koppelmagneten des Aufsatzes A ist auf einfache Art und Weise für eine sichere Festlegung der elektrischen Leuchte L am Aufsatz A Sorge getragen. Bei einer derartigen Ausgestaltung ist es für den Benutzer auf besonders einfache Art und Weise möglich, bedarfsgerecht elektrische Leuchten L am Aufsatz A festzulegen beziehungsweise dieser wieder vom Aufsatz A zu entfernen. Ein Austausch von elektrischen Leuchten L durch den Benutzer ist somit ebenfalls auf besonders einfache Art und Weise möglich.

In der Außenwand des eine zylindrische Form aufweisenden Koppelteils 1 ist eine umlaufend angeordnete, nutförmige Ausnehmung 17 eingebracht, welche beim vorliegenden Ausführungsbeispiel mit zwei Riegelelementen 18 einer im Aufsatz A des elektrischen/elektronischen Installationsgerätes I befindlichen Verriegelungseinrichtung zusammenwirkt. Diese Verriegelungseinrichtung kann optional vorgesehen sein, um eine noch sichere Festlegung der Leuchte L am Aufsatz A zu realisieren beziehungsweise eine unberechtigte Entnahme der Leuchten L vom Aufsatz A zu verhindern.

Wie insbesondere aus Figur 4 hervorgeht, besteht das elektrische/elektronische Installationsgerät I aus einem Aufsatz A und einem Einsatz E. Der zur Kopplung der elektrischen Leuchte L vorgesehene Aufsatz A weist eine topfförmige Vertiefung 19 auf, welche ebenfalls zylindrisch ausgeführt ist. Das Koppelteil 1 der elektrischen Leuchte L und die topfförmige Vertiefung 19 des Aufsatzes A sind somit in Art einer Passung ausgeführt. Zur elektrischen und datentechnischen Kopplung der Leuchte L mit dem Aufsatz A wirken die sechs, je als federnde Kontaktstifte ausgeführten Schleifkontakte 5 mit einer in der topfförmigen Vertiefung 19 des Aufsatzes A angeordneten Koppelleiterplatte 22 zusammen, welche drei elektrische Schleifbahnen 23 aufweist. Es erfolgt somit eine redundante Kontaktierung, weil je zwei Schleifkontakte 5 mit einer der drei elektrischen Schleifbahnen 23 zusammenwirken. Wie bereits erwähnt, sind zu diesem Zweck jeweils drei der sechs Schleifkontakte 5 zu einer Kontaktanordnung zusammengefasst. Beim vorliegenden Ausführungsbeispiel sind also zwei Kontaktanordnungen mit je drei Schleifkontakten 5 vorgesehen. Der Aufsatz A besteht aus einem, die topfförmige Vertiefung 19 aufweisenden Zentralstück Z und einem das Zentralstück Z umgebenden Abdeckrahmen R.

Wie insbesondere aus den Figuren 1 und 3 hervorgeht, besteht die Blende 11 aus einem Blendengrundkörper 11a und einem Blendenvorsatz 11b. Der Blendengrundkörper 11a ist im Innenraum 12 des Gehäuserohres 10 festgelegt, wobei angeformte erste Clipselemente 24 mit entsprechend ausgeführten ersten Haltenuten 25 des Gehäuserohres 10 haltend zusammenwirken. Zudem sind an den Blendengrundkörper 11a zweite Clipselemente 26 angeformt, welche zweite Öffnungen 27 des Kühlkörpers 9 durchgreifen und hinter entsprechend ausgeführten Rastkanten 28 des Kühlkörpers 9 zur Anlage kommen. Durch diese Art der Befestigung wird die zwischen dem Kühlkörper 9 und dem Blendengrundkörper 11a angeordnete Leuchtmittelleiterplatte 7 mit ihrer dem Gehäusesockel 2 zugewandten Leiterplattenfläche auf die Hauptfläche 8 des Kühlkörpers 9 gedrückt, was eine gute Wärmeableitung bewirkt. Der Blendenvorsatz 11b weist dritte Clipselemente 29 auf, welche rastend mit mehreren zweiten Haltenuten 30 des Gehäuserohres 10 zusammenwirken. Beim vorliegenden Ausführungsbeispiel sind drei zweite Haltenuten 30 vorgesehen, welche mit Abstand zueinander im Gehäuserohr 10 vorhanden sind, so dass der Blendenvorsatz 11b durch den Benutzer auf einfache Art und Weise in drei unterschiedliche Auszugspositionen gebracht werden kann. Alternativ kann auch eine Verstellung vorgesehen sein, bei der der Blendenvorsatz 11b in Art einer Schraube mit dem Gehäuserohr 10 zusammenwirkt, womit für den Benutzer eine schraubenartige Verstellung des Blendenvorsatzes 11b ermöglicht ist. Zur Realisierung von unterschiedlichen lichttechnischen Effekten kann sowohl der Blendengrundkörper 11a als auch der Blendenvorsatz 11b gänzlich aus einem lichtundurchlässigen Material, vorzugsweise in schwarzer Farbgestaltung, oder aber aus einem lichtdurchlässigen Material, vorzugsweise in milchiger Farbgestaltung, ausgeführt sein. Es ist zudem durchaus möglich, sowohl den Blendenkörper 11a als auch den Blendenvorsatz 11b teilweise aus einem lichtundurchlässigen Material und teilweise aus einem lichtdurchlässigen Material herzustellen. Auch das Gehäusesockelteil 2 ist clipsend am Gehäuserohr 10 festgelegt, wozu vierte Clipselemente 34 mit dritten Haltenuten 36 zusammenwirken.

Wie insbesondere aus Figur 3 hervorgeht, ist dem Leuchtmittel 6 eine Lichtbeeinflussungseinrichtung 13 zugeordnet, welche an der Leuchtmittelleiterplatte 7 befestigt ist. Die Lichtbeeinflussungseinrichtung 13 besteht, wie bereits erwähnt, aus einem Lichtkasten 20 und einem Lichtleitelement 21. Das Lichtleitelement 21 weist einen, das als LED ausgeführte Leuchtmittel 6 umschließenden Lichteinkoppelbereich 31 und einen, mit einem trichterförmigen Lichtauslass 32 des Blendengrundkörpers 11a zugeordneten Lichtauskoppelbereich 33 auf.

Es ist somit eine elektrische Leuchte L geschaffen, welche, ohne die Verwendung einer Kabelverbindung, auf besonders einfache Art und Weise an ein elektrisches Installationssystem eines Gebäudes angeschlossen werden kann. Vorteilhafterweise erfolgt die mechanische, die elektrische und die datentechnische Ankopplung über ein Koppelteil 1 der Gehäuseanordnung, welches maßlich und funktionstechnisch auf eine Koppeleinrichtung abgestimmt ist, die sich, ausgebildet als topfförmige Vertiefung 19, im Aufsatz A eines an das elektrische Installationssystem eines Gebäudes angeschlossenen elektrischen/elektronischen Installationsgerätes I befindet. Somit besteht lediglich die Notwendigkeit, dass die zur Ankopplung vorgesehenen elektrischen Leuchten L über ein einheitlich ausgebildetes Koppelteil 1 verfügen.

### Bezugszeichenliste:

- 1: Koppelteil
- 2: Gehäusesockel
- 3: Sockelinnenraum
- 4: Elektrische Leiterplatte
- 5: Schleifkontakte
- 6: Leuchtmittel
- 7: Leuchtmittelleiterplatte
- 8: Hauptfläche
- 9: Kühlkörper
- 10: Gehäuserohr
- 11: Blende
- 11a: Blendengrundkörper
- 11b: Blendenvorsatz
- 12: Innenraum (Gehäuserohr)
- 13: Lichtbeeinflussungseinrichtung
- 14: Verbindungsleitungen
- 15: Erste Öffnungen
- 16: Gegenmagnet
- 17: Nutförmige Ausnehmung
- 18: Riegelelement
- 19: Topfförmige Vertiefung
- 20: Lichtkasten
- 21: Lichtleitelement
- 22: Koppelleiterplatte
- 23: Elektrische Schleifbahnen
- 24: Erste Clipselemente
- 25: Erste Haltenuten
- 26: Zweite Clipselemente
- 27: Zweite Öffnungen
- 28: Rastkanten
- 29: Dritte Clipselemente
- 30: Zweite Haltenuten
- 31: Lichteinkoppelbereich
- 32: Trichterförmiger Lichtauslass
- 33: Lichtauskoppelbereich
- 34: Dämpfungselement
- 35: Vierte Clipselemente
- 36: Dritte Haltenuten
- A: Aufsatz
- E: Einsatz
- I: Elektrisches/elektronisches Installationsgerät
- L: Elektrische Leuchte
- R: Abdeckrahmen
- Z: Zentralstück

## Patentansprüche

1. Anordnung umfassend ein elektrisches/elektronisches Installationsgerät (I) und eine elektrische Leuchte (L) mit einer Gehäuseanordnung, in welcher zumindest eine, mit zumindest einem Leuchtmittel (6) bestückte elektrische Leuchtmittelleiterplatte (7) untergebracht ist und in welcher mehrere zur Funktion notwendige optische sowie elektrische/elektronische Bauteile untergebracht sind, wobei die elektrische Leuchte (L) zur Ankopplung an das elektrische/elektronische Installationsgerät (I) vorgesehen ist, welches aus einem an ein elektrisches Installationssystem eines Gebäudes angeschlossenen Einsatz (E) und einem den wandseitigen Abschluss bildenden Aufsatz (A) besteht, wobei die Gehäuseanordnung ein Gehäuserohr (10) aufweist, welches einerseits von einem Gehäusesockel (2) verschlossen ist und an welchem andererseits eine Blende (11) angebracht ist, und wobei der freie Endbereich des Gehäusesockels (2) als Koppelteil (1) ausgeführt ist, über welches eine Wirkverbindung mit dem zugehörigen Aufsatz (A) des elektrischen/elektronischen Installationsgerätes (I) hergestellt wird, und wobei im Sockelinnenraum (3) des Gehäusesockels (2) eine elektrische Leiterplatte (4) gehalten ist, die einerseits elektrisch leitend mit mehreren aus dem Koppelteil (1) nach außen geführten Schleifkontakten (5) und die andererseits elektrisch leitend mit der Leuchtmittelleiterplatte (7) in Verbindung steht, welche an einem im Innenraum (12) des Gehäuserohres (10) untergebrachten Kühlkörper (9) zur Anlage kommt, wobei zur Kopplung mit dem Aufsatz (A) im Sockelinnenraum (3) des Gehäusesockels (2) zumindest ein Gegenmagnet (16) angeordnet ist, welcher mit einem im Aufsatz (A) des elektrischen/elektronischen Installationsgeräts (I) befindlichen Koppelmagneten zusammenwirkt, und wobei zwischen dem Gegenmagneten (16) und der elektrischen Leiterplatte (4) ein elastisches Dämpfungselement (34) angeordnet ist.

2. Anordnung nach Anspruch 1, **dadurch gekennzeichnet, dass** an der Leuchtmittelleiterplatte (7) zumindest eine Lichtbeeinflussungseinrichtung (13) angebracht ist.

3. Anordnung nach Anspruch 2, **dadurch gekennzeichnet, dass** die Lichtbeeinflussungseinrichtung (13) zumindest einen Reflektor aufweist.

4. Anordnung nach Anspruch 2, **dadurch gekennzeichnet, dass** die Lichtbeeinflussungseinrichtung (13) zumindest ein Lichtleitelement (21) aufweist.

5. Anordnung nach einem der Ansprüche 1 bis 4, **dadurch gekennzeichnet, dass** zumindest ein Schleifkontakt (5) als federnder Kontaktstift ausgeführt ist.

6. Anordnung nach einem der Ansprüche 1 bis 5, **dadurch gekennzeichnet, dass** zumindest ein Schleifkontakt (5) als federnder Vielfingerschleifer ausgeführt ist.

7. Anordnung nach einem der Ansprüche 1 bis 6, **dadurch gekennzeichnet, dass** an der Leuchtmittelleiterplatte (7) einerseits mehrere Verbindungsleitungen (14) angeschlossen sind, welche durch im Kühlkörper (9) vorhandene erste Öffnungen (15) hindurchgeführt sind und welche andererseits an die im Sockelinnenraum (3) untergebrachte elektrische Leiterplatte (4) angeschlossen sind.

8. Anordnung nach einem der Ansprüche 1 bis 7, **dadurch gekennzeichnet, dass** drei Schleifkontakte (5) jeweils zu einer Kontaktanordnung zusammengefasst sind, und dass zwei jeweils drei Schleifkontakte (5) aufweisende Kontaktanordnungen einerseits an der elektrischen Leiterplatte (4) festgelegt sind, welche andererseits zur Kontaktierung des Aufsatzes (A) aus dem Koppelteil (1) des Gehäusesockels (2) nach außen geführt sind.

9. Anordnung nach einem der Ansprüche 1 bis 8, **dadurch gekennzeichnet, dass** in die Außenwand des eine zylindrische Form aufweisenden Koppelteils (1) zumindest eine, umlaufend angeordnete, nutförmige Ausnehmung (17) eingebracht ist, welche mit zumindest einem Riegelelement (18) einer im Aufsatz (A) des elektrischen/elektronischen Installationsgerätes (I) befindlichen Verriegelungseinrichtung zusammenwirkt.

10. Anordnung nach einem der Ansprüche 1 bis 9, **dadurch gekennzeichnet, dass** der zur Kopplung der elektrischen Leuchte (L) vorgesehene Aufsatz (A) eine topfförmige Vertiefung (19) aufweist, welche zylindrisch ausgeführt ist.

11. Anordnung nach einem der Ansprüche 1 bis 10, **dadurch gekennzeichnet, dass** das Koppelteil (1) einstückig Bestandteil des Gehäusesockels (2) ist.

12. Anordnung nach einem der Ansprüche 1 bis 11, **dadurch gekennzeichnet, dass** die Blende (11) aus einem Blendengrundkörper (11a) und einem am freien Endbereich des Gehäuserohres (10) verstellbar angebrachten Blendenvorsatz (11b) besteht.

## Claims

1. Arrangement comprising an electric/electronic installation device (I) and an electric luminaire (L) with a housing in which at least one electric printed circuit board of the lamp (7) equipped with at least one lamp (6) is accommodated and in which housing several optical and electric/electronic components necessary for the function are accommodated, wherein the electric luminaire (L) is provided to be coupled to the electric/electronic installation device (I), which consists of an insert (E) connected to an electric installation system of a building and a top-piece (A) forming the wall finish, wherein the housing has a tube-type outer shell (10), which on one side is closed by a housing base (2) and at which on the other side a shield (11) is fixed, and wherein the free end section of the housing base (2) is designed as coupling unit (1), which coupling unit (1) forms an operative connection with the pertaining top-piece (A) of the electric/electronic installation device (I), and wherein in the interior (3) of the housing base (2) an electric printed circuit board (4) is held which, on the one hand, is electrically connected with several sliding contacts (5) lead out of the coupling unit (1) and which, on the other hand, is electrically connected with the printed circuit board of the lamp (7) which is fixed at a cooling component (9) housed in the interior (12) of the tube-type outer shell of the housing (10), wherein for coupling with the top-piece (A) in the interior (3) of the housing base (2) at least one counter-magnet (16) is arranged, which counter-magnet (16) is in correlation with a coupling magnet housed in the top-piece (A) of the electric/electronic installation device (I), and wherein between the counter-magnet (16) and the electric printed circuit board (4) an elastic damping element (34) is arranged.

2. Arrangement in accordance with Claim 1, **characterized by the fact** that at least one light influencing unit (13) is fixed at the printed circuit board of the lamp (7).

3. Arrangement in accordance with Claim 2, **characterized by the fact** that the light influencing unit (13) provides at least one reflector.

4. Arrangement in accordance with Claim 2, **characterized by the fact** that the light influencing unit (13) provides at least one light guiding element (21).

5. Arrangement in accordance with any of Claims 1 to 4, **characterized by the fact** that at least one sliding contact (5) is designed as elastic contact pin.

6. Arrangement in accordance with any of Claims 1 to 5, **characterized by the fact** that at least one sliding contact (5) is designed as elastic multi-pin sliding contact.

7. Arrangement in accordance with any of Claims 1 to 6, **characterized by the fact** that on the one hand several connection cables (14) are connected to the printed circuit board of the lamp (7), which connection cables are lead through first holes (15) in the cooling component (9) and which on the other hand are connected to the electric printed circuit board (4) housed in the interior (3) of the housing base.

8. Arrangement in accordance with any of Claims 1 to 7, **characterized by the fact** that three sliding contacts (5) each are combined to one contact unit, and that on the one hand two contact units with three sliding contacts (5) each are fixed at the electric printed circuit board (4), which contact units, on the other hand, are lead out of the coupling unit (1) of the housing base (2) for contacting the top-piece (A).

9. Arrangement in accordance with any of Claims 1 to 8, **characterized by the fact** that in the outer wall of the cylindrical coupling unit (1) there is at least one surrounding grooved recess (17), which interacts with at least one locking element (18) of a locking unit housed in the top-piece (A) of the electric/electronic installation device (I).

10. Arrangement in accordance with any of Claims 1 to 9, **characterized by the fact** that the top-piece (A) provided to couple the electric luminaire (L) has a pot-shaped recess (19) in cylindrical shape.

11. Arrangement in accordance with any of Claims 1 to 10, **characterized by the fact** that the coupling unit (1) and the housing base (2) are firmly attached to form one piece.

12. Arrangement in accordance with any of Claims 1 to 11, **characterized by the fact** that the shield (11) consists of a shield base (11a) and a shield attachment (11b) fastened adjustably at the free end of the tube-type outer shell of the housing (10).

## Revendications

1. Arrangement comprenant un appareil d'installation électrique/électronique (I) et un luminaire électrique (L) avec un boîtier dans lequel au moins une carte imprimée électrique de l'agent lumineux (7) équipée d'au moins un agent lumineux (6) est logée et dans lequel plusieurs composants optiques et électriques/électroniques nécessaires pour la fonction sont logés, le luminaire électrique (L) étant prévu pour être couplé à l'appareil d'installation électrique/électronique (I), qui consiste en un insert (E) connecté à un système d'installation électrique de bâtiment et en un embout (A) formant la finition murale, le boîtier présentant un tuyau de boîtier (10), qui d'une part est fermé d'un socle de boîtier (2) et auquel, d'autre part, est fixé un écran (11), et le bout libre du socle du boîtier (2) étant réalisé comme élément de couplage (1) par lequel une liaison operationnelle est formée avec l'embout (A) correspondant de l'appareil d'installation électrique/électronique (I), et à l'intérieur (3) du socle du boîtier (2) étant fixée une carte imprimée électrique (4), qui d'une part est connectée en mode conducteur d'électricité à plusieurs contacts glissants (5) mênés à l'extéieur de l'élément de couplage (1) et qui, d'autre part, est connectée en mode conducteur d'électricité à la carte imprimée de l'agent lumineux (7), qui est fixée à un radiateur (9) installé à l'intérieur (12) du tuyau du boîtier (10), au moins un aimant opposé (16) étant arrangé à l'intérieur (3) du socle du boîtier (2) pour couplage avec l'embout (A), cet aimant opposé coopérant avec un aimant de couplage situé dans l'embout (A) de l'appareil d'installation électrique/électronique (I), et un élément d'atténuation élastique (34) étant arrangé entre l'aimant opposé (16) et la carte imprimée électrique (4).

2. Arrangement selon la revendication 1, **caractérisé en ce qu'au** moins une unité d'influencement de lumière (13) est fixée à la carte imprimée de l'agent lumineux (7).

3. Arrangement selon la revendication 2, **caractérisé en ce que** l'unité d'influencement de lumière (13) présente au moins un réflecteur.

4. Arrangement selon la revendication 2, **caractérisé en ce que** l'unité d'influencement de lumière (13) présente au moins un élément de guidage de lumière (21).

5. Arrangement selon l'une des revendications 1 à 4, **caractérisé en ce qu'au** moins un contact glissant (5) est prévu comme broche de contact élastique.

6. Arrangement selon l'une des revendications 1 à 5, **caractérisé en ce qu'au** moins un contact glissant (5) est prévu comme contact glissant élastique à broches multiples.

7. Arrangement selon l'une des revendications 1 à 6, **caractérisé en ce que** d'une part plusieurs câbles de liaison (14) sont raccordés à la carte imprimée de l'agent lumineux (7), qui sont passés par des premiers trous (15) dans le radiateur (9) et d'autre part sont raccordés à la carte imprimée électrique (4) située à l'intérieur (3) du socle.

8. Arrangement selon l'une des revendications 1 à 7, **caractérisé en ce que** trois contacts glissants (5) respectivement sont regroupés à former une unité de contact, et que d'une part deux unités de contact avec respectivement trois contacts glissants (5) sont fixées à la carte imprimée électrique (4), qui, d'autre part, sont mênés à l'extérieur de l'élément de couplage (1) du socle du boîtier (2) pour contacter l'embout (A).

9. Arrangement selon l'une des revendications 1 à 8, **caractérisé en ce que** dans la paroi extérieure de l'élément de couplage (1) en forme cylindrique il y a au moins une rainure périphérique (17), qui coopère avec au moins un élément de verrouillage (18) d'une unité de verrouillage située dans l'embout (A) de l'appareil d'installation électrique/électronique (I).

10. Arrangement selon l'une des revendications 1 à 9, **caractérisé en ce que** l'embout (A), prévu pour le couplage du luminaire électrique (L), a une cavité en forme de pot (19) cylindrique.

11. Arrangement selon l'une des revendications 1 à 10, **caractérisé en ce que** l'élément de couplage (1) et le socle du boîtier (2) sont fermement reliés formant une pièce.

12. Arrangement selon l'une des revendications 1 à 10, **caractérisé en ce que** l'écran (11) consiste en un élément de base de l'écran (11a) et en un préfixe de l'écran (11b) attaché en mode ajustable au bout libre du tuyau du boîtier (10).
